# EUROPÄISCHE PATENTSCHRIFT

(11) **EP 0 123 992 B1**
(45) Veröffentlichungstag und Bekanntmachung des Hinweises auf die Patenterteilung: **27.06.1990**
(21) Anmeldenummer: 84104227.8
(22) Anmeldetag: 13.04.1984
(51) Int. Cl.: B41F 9/02

(54) **Tiefdruckmaschine**
Intaglio printing machine
Machine d'impression en creux

(30) Priorität: 02.05.1983 DE 3315890
(43) Veröffentlichungstag der Anmeldung: 07.11.1984
(73) Patentinhaber: Windmöller & Hölscher, D-49525 Lengerich (DE)
(72) Erfinder: Wallmann, Wilfried, D-4540 Lengerich (DE); Mindrup, Erich, D-4540 Lengerich (DE)
(74) Vertreter: Lorenz, Eduard

(56) Entgegenhaltungen:
- DE-A- 1 636 323
- DE-C- 353 363
- FR-A- 2 213 164
- US-A- 1 399 360

## Beschreibung

Die Erfindung betrifft eine Tiefdruckmaschine mit mehreren Farbwerken und mit mehreren Formzylindern und Gegendruckzylindern, die von einem gemeinsamen Zentralzahnrad angetrieben werden, bei der die Wälzkreise der Zahnräder der Gegendruckzylinder in der Weise von dem Zentralzahnrad überdeckt sind, daß-sie in ihrer achsparallelen Projektion den Wälzkreis des Zentralzahnrades von innen her berühren.

Eine als Flexodruckmaschine ausgestaltete Druckmaschine dieser Art zeigt die nicht vorveröffentlichte DE-A-31 50 833.

Bei Tiefdruckmaschinen üblicher Bauart sind mehrere schwere Ständer hintereinander angeordnet, wobei in jedem Ständer jeweils nur ein Druckwerk angeordnet ist. Die in einer solchen Tiefdruckmaschine befindliche Bahnlänge beträgt etwa 40 bis 60 Meter, d.h. beim Anfahren und/ oder Einstellen einer solchen Maschine fällt ein hoher Makulaturanteil an. Ein derart hoher Makulaturanfall ist heute aber wirtschaftlich nicht mehr zu vertreten, da die Aufträge immer kleiner werden und daher der prozentuale Anteil an Makulatur unverhältnismäßig hoch wird. Ein weiterer Nachteil derart aufgebauter Tiefdruckmaschinen besteht darin, daß zwischen den einzelnen Ständern mehrere Leit- und Führungswalzen angeordnet sein müssen. Abgesehen einmal von dem hohen Material- und Konstruktionsaufwand, müssen diese Walzen von der durchlaufenden zu bedruckenden Bahn mit angetrieben werden. Dies trägt mit dazu bei, daß insbesonere bei der Verarbeitung von flexiblen Materialien, beispielsweise PVC-Folienbahnen, Spannungen in den zu bedruckenden Bahnen auftreten, so da die Registerhaltigkeit, kaum noch zu gewährleisten ist. Um die Registerhaltigkeit trotzdem zu erhalten, sind bei bekannten Tiefdruckmaschinen zwischen den einzelnen Ständern aufwendige fotoelektrische, ständig arbeitende Längsregisterregelungen eingesetzt.

Des weiteren sind Tiefdruckmaschinen bekannt DE-A-2 262 550, die aus einem einzigen Ständer bestehen, wobei in dem Ständer die einzelnen Druckwerke übereinander angeordnet sind. Derartige Tiefdruckmaschinen finden häufig zum Bedrucken von Textilbahnen Verwendung, weil gerade bei Textilbahnen die aufgedruckte Farbe sofort vom Material aufgenommen wird, so daß eine Zwischentrocknung zwischen den einzelnen Druckwerken nicht erforderlich ist. Trotzdem sind aber derartige Tiefdruckmaschinen sehr hoch gebaut, so daß die Zugänglichkeit und die Bedienbarkeit äußerst erschwert wird. Wollte man derartige Tiefdruckmaschinen zum Bedrucken anderer Materialien als Textilbahnen verwenden, müßten zwischen den einzelnen Druckwerken noch Trocknungsbläser eingesetzt werden, wodurch sich die Bauhöhe derart vergrößert, daß der Bau solcher Druckmaschinen nicht mehr realisierbar wäre.

Bereits aus der US―A―1 399 360 ist eine gattungsgemäße Tiefdruckmaschine bekannt, die aber hinsichtlich der Ableitung des Antriebs der Formzylinder und der Gegendruckzylinder von dem Zentralzahnrad einen relativ komplizierten Aufbau aufweist.

Aufgabe der Erfindung ist es daher, eine einfach aufgebaute Tiefdruckmaschine zu schaffen, mit der sich in wirtschaftlicher Weise auch kleinere Aufträge erledigen lassen.

Erfindungsgemäß wird diese Aufgabe ausgehend von einer gattungsgemäßen Tiefdruckmaschine durch die kennzeichnenden Merkmale des Patentanspruchs 1 gelöst. Demnach sind die die Formzylinder und die Farbwerke tragenden Schlitten auf Führungen verfahrbar, die sich radial außerhalb des Zentralzahnrades befinden. Nur diese Art der Anordnung der Führungen und Schlitten gestattet es, die Zahnräder der Formzylinder durch Verfahren der Schlitten in und außer Angriff dem Zentralzahnrad zu bringen. Weiterhin wird der Antrieb der Zahnräder der Gegendruckzylinder dadurch von dem Zentralzahnrad abgeleitet, daß diese Zahnräder im Eingriff mit den Zahnrädern der Formzylinder sind, die gleichzeitig auch mit den Zähnen des Zentralzahnrades kämmen.

In überraschender Weise läßt sich die genannte Flexodruckmaschine in der erfindungsgemäßen Weise auf eine Tiefdruckmaschine umrüsten. Trotz der Ansicht, daß die Ständer von Tiefdruckmaschinen äußerst stabil ausgeführt werden müßten, damit die beim Tiefdruck auftretenden hohen Drücke aufgenommen werden können, haben Versuche erwiesen, daß sich die Flexodruckmaschine in der erfindungssgemäßen Weise in eine Tiefdruckmaschine umbauen läßt.

Die erfindungsgemäße Tiefdruckmaschine vermeidet die langen Bahnwege zwischen den einzelnen Druckwerken, so daß beim Andruck nur wenig Makulatur anfällt.

Die erfindungsgemäße Tiefdruckmaschine ist insbesondere zum Bedrucken von PVC-Bahnen geeignet, weil für diese nur geringere Anpreßdrücke erforderlich sind.

Insbesondere ergeben sich bei dem Bedrucken von PVC-Bahnen auch keine Probleme bei der Registerhaltigkeit, weil wegen der geringen Bahnlängen zwischen den einzelnen Druckwerken auch nur geringere Dehnungen auftreten. Bei der erfingsgemäßen Tiefdruckmaschine kann daher auf aufwendige Einrichtungen zur Regelung des Längsregisters verzichtet werden.

Zweckmäßigerweise werden zwischen den einzelnen Druckwerken Trocknungsbläser angeordnet.

Ein Ausführungsbeispiel der Erfindung wird nachstehend anhand der Zeichnung näher erläutert. In dieser zeigt
Fig. 1 eine Vorderansicht einer Tiefdruckmaschine in schematischer Darstellung,
Fig. 2 die Verstelleinrichtung der sich kreuzenden und die Gegendruckzylinder bzw. Presseure tragenden Arme in ausschnittweiser Seitenansicht,
Fig. 3 einen Schnitt durch die Druckmaschine längs der Linie 111-111 in Fig. 1,
Fig. 4 auf einer gemeinsamen Durchmesserlinie angeordnete Gegendruck- und Formzylinder, deren Zahnräder sich miteinander im Eingriff befinden, in schematischer Darstellung und
Fig. 5 eine der Fig. 4 entsprechende Darstellung nach einem eine Achskorrektur des Gegendruckzylinders bedingenden Formatwechsel.

Mit 1 und 2 sind zwei Seitenständer bezeichnet, die über Traversen 3 sowie über eine Zentralachse 4 miteinander verbunden sind. Die Zentralachse 4 ragt aus dem Ständer 1 nach außen hervor, wobei auf den vorragenden Teil 5 ein Zentralzahnrad 6 frei drehbar aufgesetzt ist. Dieses Zentralrad 6 erhält seinen Antrieb über das Getriebe 7, das Zahnrad 8, das Zwischenrad 9 und das Antriebszahnrad 10 der Vorzugswalze 11. Neben der Vorzugswalze 11 sind noch zwei weitere Vorzugswalzen 12 und 13 vorgesehen, wobei das Zwischenrad 9 mit dem Antriebsrad der Vorzugswalze 13 ebenfalls kämmt. Von dem Zentralrad 6 aus werden alle sechs Formzylinder 14 bis 19 angetrieben, wobei aus der Fig. 3 der Antrieb für den Formzylinder 19 zu erkennen ist. Dieser Formzylinder 19 ist ebenso wie die übrigen Formzylinder zwischen den Ständern 1 und 2 gelagert, wobei die Formzylinderachse 20 durch beide Ständer 1 und. 2 nach außen um einen bestimmten Betrag herausragt.

Der aus dem Ständer 2 herausragende Achsenteil steht mit einer an sich bekannten Querregisterverstellung 21 in Verbindung, die an dieser Stelle nicht näher beschrieben werden soll. Der aus dem Ständer 1 bezogen auf die Fig. 3 nach links hervorragende Teil der Achse 20 nimmt eine an sich bekannte Längsregisterverstellung 22 sowie eine Kupplung 23 mit einer Festpunktschaltung auf, so daß zum einen der Formzylinder 19 in Umfangsrichtung verstellt werden kann und zum anderen der Formzylinder 19 dann über einen Weiterlaufmotor 24 und über die Zahnräder 25 und 26 in Drehbewegung gehalten werden kann, wenn der Formzylinder 19 vom Presseur 27 abgehoben ist, damit dann die Farbe nicht eintrocknet. Die Längsregister 22 ebenso wie die Funktion der Kupplung 23 mit Festpunktschaltung soll an dieser Stelle nicht näher beschrieben werden, da sie zum einen nicht Inhalt der Erfindung sind und zum anderen einen bekannten Stand der Technik darstellen.

Während des Druckvorgangs wird der Formzylinder 19 allerdings von dem Antriebsrad 28 angetrieben, dessen Wälzkreisdurchmesser dem Durchmesser des Formzylinders 19 entspricht. Wie die Fig. 1 erkennen läßt, ist jedem Presseur 27-32 ein Stützpresseur 33-38 zugeordnet. Die beiden Presseure 28 und 31 sowie die Stützpresseure 34 und 37 sind in den beiden Ständern 1 und 2 drehbar gelagert. Sie brauchen ihre Lage zwischen den Ständern 1 und 2 auch bei Wechsel der Formzylinder 18 und 15 nicht zu verändern, da die Formzylinderböcke 39 und 40 in etwa auf einer Ebene verschoben werden, die durch die Zentralachse 4 läuft, so daß nach dem Wechseln der Formzylinder 15 und 18 gegen andere lediglich durch Verschieben der Formzylinderböcke 39 und der 40 Eingriff der Antriebszahnräder der neuen Formzylinder und die linienförmige Anlage der neuen Formzylinder an den Presseuren 28 und 31 gewährleistet ist.

Die Formzylinder 14,16,17 und 19 werden zum An- und Abstellen an die zugehörigen Presseure jedoch nicht auf Durchmesserlinien des Zentrairades verfahren, so daß es beim Formzylinderwechsel hier erforderlich ist, die Presseure auf einem zur Achse des Zentralrades konzentrischen Hüllzylinder zu verfahren, um zu gewährleisten, daß die Achsen jeder Formzylinder-Presseur-Paarung in der Druck-an-Stellung auf einer Durchmesserlinie des Zentralrades liegen. Diese Notwendigkeit wird deutlich bei Betrachtung der Figuren 4 und 5. In Fig. 4 ist der Formzylinder 17 mit dem zugehörigen Preseur 29 gemäß Fig. 1 in vereinfachter Darstellung gezeigt. In Fig. 5 ist nun der in Fig. 4 dargestellte Formzylinder 17 durch einen kleineren Formzylinder 17' ersetzt worden. In der Fig. 5 ist dann deutlich zu erkennen, daß zwar durch Verschieben des Formzylinderbockes 41 das Antiebszahnrad dieses Formzylinders 17' bereits mit dem Zentralrad 6 in Eingriff ist, der Formzylinder 17' selbst aber den Presseur 29 noch nicht berührt (der Wälzkreis des Formzylinderantriebszahnrads ist gleich dem Umfang des Formzylinders selbst, so daß nur ein Kreis zu erkennen ist). Um nun aber die Achse des Presseurs 29 mit der Achse des Formzylinders 17' auf eine Durchmesserlinie des Zentralrades 6 zu bringen, ist es erforderlich, den Presseur 29 im Gegenuhrzeigersinn zu verschwenken. Um dasselbe Maß wie der Presseur 29 muß auch der Presseur 32 im Gegenuhrzeigersinn verschwenkt werden. Entsprechend müssen die Presseure 27 und 30 im Uhrzeigersinn verschwenkt werden, und zwar um dasselbe Maß wie die Presseure 29 und 32 im Gegenuhrzeigersinn verschwenkt werden müssen. Um dies auf einfache Art und Weise erreichen zu können, sind auf die Zentralachse 4 frei drehbar vier Hebel 42-45 aufgesetzt, wobei jeweils zwei Hebel, nämlich die Hebel 42 und 43 bzw. die Hebel 44 und 45, ein Hebelpaar bilden, die gegeneinander verschwenkt werden können. Damit jedes Hebelpaar möglichst nahe an dem Ständer 1 bzw. 2 anliegt, sind die Hebel 42 und 44 abgekröpft.

Wie die Fig. 1 und 2 erkennen lassen, sind mit den Ständern 1 und 2 die Führungen 46 und 47 verbunden, die zur Führung von Geindemuttern 48 und 49 dienen. Letztere sind über Spindeln 50 und 51 in der Höhe verstellbar. Zu diesem Zweck weisen die unteren Enden der Spindeln 50 und 51 Kettenräder 52 und 53 auf, die Teile eines nicht dargestellten Winkelgetriebes sind. Beide nicht dargestellten Winkelgetriebe sind durch eine Verbindungswelle 54 miteinander verbunden, so daß durch Drehen des Handrades 55 beide Gewindemuttern 48 und 49 un denselben Betrag angehoben bzw. abgesenkt werden können. Die Gewindemuttern 48 und 49 weisen Zapfen 56 und 57 auf, die je zwei Laschen 58 und 59 bzw. 60 und 61 tragen. Dabei ist das freie KEnde der Lasche 59 mit dem geraden Hebel 45, das freie Ende der Lasche 58 mit dem gekröpften hebel 44, das freie Ende der Lasche 61 mit dem geraden Hebel 43 und das freie Ende der Lasche 61 mit dem gekröpften Hebel 42 gelenkig verbunden. Durch Drehen des Handrades 55 können folglich die Hebel 44 und 45 bzw. 42 und 43 gegeneinander um denselben Betrag verstellt werden. Diese Verstellung dient dazu, die Presseure 27, 29, 30 und 32 entsprechend dem eingesetzten Formzylinder in die richtige Position bringen zu können. In der Fig. 2 sind die Presseure und die Stützpresseure zwar nicht dargestellt. In Fig. 1 ist jedoch angedeutet, daß beispielsweise der Presseur 29 sowie der Stützpresseur 35 einendig an einem Ende des Hebels 44 gelagert ist. Andernends sind sowohl der Presseur 29 wie auch der Stützpresseur 35 an einem Ende des Hebels 42 (Fig. 2) drehbar gelagert. Aus der Fig. 2 ist noch zu ersehen, daß die beiden Zapfen 56 und 57 miteinander über eine Stange 63 zu Stabilisierungszwecken verbunden sind.

Zwischen den einzelnen aus Formzylinder, Presseur und Stützpresseur bestehenden Druckwerken sind Trocknungsbläser 64 vorgesehen.

## Patentansprüche

1. Tiefdruckmaschine mit mehreren Farbwerken und mit mehreren Formzylindern (14-19) und Gegendruckzylindern (27-32), die von einem gemeinsamen Zentralzahnrad (6) angetrieben werden, bei der die Wälzkreise der Zahnräder der Gegendruckzylinder (27-32) in der Weise von dem Zentralzahnrad (6) überdeckt sind, daß sie in ihrer achsparallelen Projektion den Wälzkreis des Zentralzahnrades (6) von innen her berühren, dadurch gekennzeichnet,
daß die Formzylinder (14-19) und die Farbwerke auf Schlitten (39, 40, 41) gelagert sind, die auf etwa tangential bis radial zu dem Zentralzahnrad (6) und radial außerhalb davon angeordneten Führungen an die zugehörigen Gegendruckzylinder (27-32) anstellbar und von diesen abstellbar sind,
daß die Zahnräder der Formzylinder (14-19) durch Verfahren der Schlitten (39―41) in und außer Eingriff mit dem Zentralzahnrad (6) gebracht werden können, wobei bei Eingriff mit dem Zentralzahnrad (6) die Zahnräder der Formzylinder (14-19) im Bereich der projizierten Berührungspunkte der Wälzkreise der Zahnräder der Gegendruckzylinder (27-32) mit dem Wälzkreis des Zentralzahnrades (6) auch in Eingriff mit den Zahnrädern der Gegendruckzylinder (27-32) sind.

2. Druckmaschine nach Anspruch 1, dadurch gekennzeichnet, daß die Gegendruckzylinder (27-32) durch Stützpresseure (33―38) abgestützt sind.

3. Druckmaschine nach Anspruch 1 oder 2, dadurch gekennzeichnet daß zwischen den einzelnen Druckwerken Trocknungsbläser (64) angeordnet sind.

## Revendications

1. Machine d'impression en creux avec plusieurs dispositifs d'encrage et avec plusieurs cylindres gravés (14 à 19) et cylindres presseurs (27 à 32) qui sont entraînés par une roue dentée planétaire (6) commune, dans laquelle les cercles primitifs des roues dentées des cylindres presseurs (27 à 32) sont recouverts par la roue dentée planétaire (6) de telle sorte que, en projection parallèle à l'axe, ils sont tangents par l'intérieur au cercle primitif de la roue dentée planétaire (6), caractérisée en ce,
que les cylindres gravés (14 à 19) et les dispositifs d'encrage sont montés sur des chariots (39, 40,41) qui peuvent être approchés et éloignés des cylindres presseurs (27, 32) correspondants sur des guidages disposés dans une direction allant de la direction tangentielle à la direction radiale par rapport à la roue dentée planétaire (6), et à l'extérieur de celle-ci dans le sens radial,
qu'en déplaçant les chariots (39 à 41), les roues dentées des cylindres gravés (14 à 19) peuvent être amenés en prise et hors de prise avec le roue dentée planétaire (6), et, lorsqu'elles sont en prise avec la roue dentée planétaire (6), les roues dentées des cylindres gravés (14 à 19) sont également en prise avec les roues dentées des cylindres presseurs (27 à 32) dans la zone des projections des points de contact des roues dentées de cylindres presseurs (27 à 32) avec le cercle primitif de la roue planétaire (6).

2. Machine d'impression selon la revendication 1, caractérisée en ce que les cylindres presseurs (27 à 32) sont soutenus par des cylindres presseurs de soutien (33 à 38).

3. Machine d'impression selon la revendication 1 ou 2, caractérisée en ce que des souffleurs de séchage (64) sont disposés entre les groupes d'impression élémentaires.

## Claims

1. An intaglio printing machine with several inking units and with several plate cylinders (14-19) and impression cylinders (27-32) that are driven by a common central gear wheel (6), wherein the pitch circles of the gear wheels of the impression cylinders (27-32) are covered by the central gear wheel (6) in such a way that in their projection parallel to the axis, they touch the pitch circle of the central gear wheel (6) from the inside, characterized in that
the plate cylinders (14-19) and the inking units are mounted on carriages (39, 40, 41) which, being mounted on guideways arranged to be approximately tangential to radial with respect to the central gear wheel (6) and radially outward thereof, can be applied to, and removed from the associated impression cylinders (27-32),
in that the gear wheels of the plate cylinders (14-19) can be brought into and out of engagement with the central gear wheel (6) by the displacement of the carriages (39―41), whereby during engagement with the central gear wheel (6), the gear wheels of the plate cylinders (14-19) do, in the zone of the projected contact points of the pitch circles of the gear wheels of the impression cylinders (27-32) with the pitch circle of the central gear wheel (6), also mesh with the gear wheels of the impression cylinders (27-32).

2. A printing machine according to claim 1, characterized in that the impression cylinders (27-32) are supported by supporting pressing means (33-38).

3. A printing machine according to claim 1 or 2, characterized in that drying fans (65) are arranged between the individual inking units.
